# EUROPÄISCHE PATENTSCHRIFT

(11) **EP 1 072 410 B1**
(45) Veröffentlichungstag und Bekanntmachung des Hinweises auf die Patenterteilung: **17.09.2003**
(21) Anmeldenummer: 00113630.8
(22) Anmeldetag: 28.06.2000
(51) Int. Cl.: B41F 31/02

(54) **Einrichtung zum Dosieren eines flüssigen Mediums in einer Druckmaschine**
Device for feeding a liquid product in a printing press
Dispositif de dosage d'un produit liquide dans une machine à imprimer

(30) Priorität: 30.07.1999 DE 29913379 U
(43) Veröffentlichungstag der Anmeldung: 31.01.2001
(73) Patentinhaber: MAN Roland Druckmaschinen AG, 63075 Offenbach (DE)
(72) Erfinder: Schölzig, Jürgen, 55126 Mainz-Finthen (DE); Reschke, Guido, 65597 Hünfelden-Ohren (DE); Guba, Reinhold, 64331 Weiterstadt (DE)
(74) Vertreter: Stahl, Dietmar

(56) Entgegenhaltungen:
- EP-A- 0 635 366
- DE-A- 19 730 681

## Beschreibung

Die Erfindung betrifft eine Einrichtung zum Dosieren eines flüssigen Mediums in einer Druckmaschine nach dem Oberbegriff des Hauptanspruches.

### [Stand der Technik]

Eine Einrichtung dieser Art ist aus EP 0 619 186 B1 bekannt. Gemäß dieser Ausbildung ist eine Rotationsdruckmaschine mit wenigstens einer als Flexodruckwerk ausgebildeten Lackiereinheit ausgebildet und weist einen Bogenführungszylinder, einen Formzylinder sowie eine Auftragwalze mit einem Kammerrakel als Dosiersystem auf. Das Dosiersystem ist mit einem Leitungssystem mit einem Reservoir, bestehend aus einer vorgeordneten Förderpumpe und einer Zuführleitung sowie einer nachgeordneten Saugpumpe und Rücklaufleitung in Funktionsverbindung. Über das Leitungssystem ist dem Reservoir ein Beschichtungsmedium, zum Beispiel Dispersionslack, zuführbar, welches am Dosiersystem unter geringem Überdruck vorliegt.

Aus EP 0 635 366 B1 ist ein Verfahren und eine Vorrichtung bekannt, wonach zwecks Dosierung eines flüssigen Mediums die Druckbeistellung eines Kammerrakels zu einer Auftragwalze über eine exzentrische Lagerung erfolgt. Das Kammerrakel ist wiederum mit einer Zuführung und einer Abführung für das flüssige Medium, zum Beispiel Lack, gekoppelt.

Von Nachteil ist bei diesen Ausbildungen, dass in den Dosiereinrichtungen mit Zuführ- und Abführleitungen und Pumpensystemen Pulsationen auftreten können. Derartige Pulsationen können das Dosierergebnis negativ beeinflussen.

### [Aufgabe der Erfindung]

Der Erfindung liegt die Aufgabe zu Grunde, eine Einrichtung zum Dosieren der eingangs beschriebenen Art zu schaffen, die die genannten Nachteile vermeidet, die insbesondere eine gleichmäßigere Druck-/Lackierqualität auf dem Bedruckstoff gestattet und den vorzeitigen Verschleiß der Einrichtung selbst spürbar reduziert.

Ein erster Vorteil der erfindungsgemäßen Einrichtung ist darin begründet, dass mögliche Pulsationen an einem Rakelsystem gedämpft werden. Dadurch werden pulsierende Schwingungen, die beispielsweise von einem Pumpensystem resultieren und/oder Schwingungen am Rakelsystem selbst, zum Beispiel erzeugt von einem Kanalstoß, spürbar reduziert. Mögliche Qualitätsschwankungen beim Druck-/ Lackierprozess sind damit hinfällig.

Vorteilhaft ist ebenso, dass die erfindungsgemäße Einrichtung mittels Rakelsystem das Dosieren gleichmäßiger und vorzugsweise einheitlicher Schichtdicken von Farbe bzw. Lack auf einen Bedruckstoff gestattet. Beispielsweise wird dadurch das Glanzverhalten und/oder die Effektdarstellung verbessert.

Von Vorteil ist weiterhin, dass das Rakelsystem mit einem Dämpfungssystem versehenen ist. Dabei ist der Anstelldruck an einem Rakelsystem verringerbar und der Verschleiß an wenigstens einem Rakelblatt bzw. einer dem Rakelsystem zugeordneten Auftragwalze reduzierbar.

### [Beispiele]

Die Erfindung soll an einem Ausführungsbeispiel näher erläutert werden. Dabei zeigen schematisch:
- Fig. 1: eine Bogenrotationdruckmaschine
- Fig. 2: ein Dosiersystem in erster Ausbildung (Seitenansicht)
- Fig. 3: ein Dosiersystem in zweiter Ausbildung (Seitenansicht)

Eine Bogenrotationsdruckmaschine ist gemäß Fig. 1 in Reihenbauweise dargestellt. Dabei sind mehrere Offset-Druckwerke für den Mehrfarbendruck mit Druckzylindern aneinander gereiht und unter einander mit Transferzylindern bzw. Wendesystemen verbunden. Die in Fig. 1 gezeigt Teilansicht einer derartigen Druckmaschine dient unter anderem der Inline-Veredelung. Dabei ist lediglich ein letztes Druckwerk 14 mit einem Plattenzylinder 13, einem Gummituchzylinder 12 und einem Druckzylinder 1 als Bogenführungszylinder gezeigt. Dem Plattenzylinder 13 ist ein Farbwerk und gegebenenfalls ein Feuchtwerk zugeordnet, auf das hier nicht näher eingegangen werden soll.

Dem Druckwerk 14 ist in Förderrichtung 5 ein erstes Lackwerk 15 nachgeordnet, welches durch einen Formzylinder 2, eine gerasterte Auftragwalze 3 sowie ein Rakelsystem 4, zum Beispiel ein Kammerrakel, gebildet ist. Dem Formzylinder 2 ist der Druckzylinder 1 zugeordnet. Dem ersten Lackwerk 15 ist eine Trocknereinrichtung 20, zum Beispiel ein Infrarottrockner, nachgeordnet, welche einem benachbarten Druckzylinder 1 bzw. alternativ einem benachbarten Transferzylinder 17 zugeordnet ist. Der Trocknereinrichtung 20 folgt in Förderrichtung 5 ein zweites Lackwerk 16 mit Formzylinder 2, vorzugsweise eine gerasterte Auftragwalze 3 und das Rakelsystem 4. Die Druckzylinder 1 der Druckwerke 14, der Lackwerke 15, 16 sowie der Trocknereinrichtung 20 sind mittels Transferzylindern 17 für den Bogentransport untereinander verbunden.

Dem zweiten Lackwerk 16 folgt in Förderrichtung 5 ein Ausleger 18, welcher den bogenförmigen Bedruckstoff mittels umlaufenden Fördersystem 19 in bekannter Weise einem Auslegerstapel zuführt und dort ablegt. Der Gummituchzylinder 12 im Druckwerk 14 trägt beispielsweise ein Gummituch, der Formzylinder 2 des ersten Lackwerkes 15 trägt beispielsweise eine flexible Hochdruckplatte und der Formzylinder 12 des zweiten Lackwerkes 16 trägt beispielsweise ebenso eine flexible Hochdruckplatte. Die Bogenführungszylinder, Druckzylinder 1 und Transferzylinder 17, der Formzylinder 2 mit zugeordneter Auftragwalze 3 sind in Seitengestellen gelagert.

In den Druckwerken 14 bzw. Lackwerken 15,16 sind dem jeweiligen Druck-/Lackierspalt eine vorgeordnete Bogenleiteinrichtung 6 und eine nachgeordnete Bogenleiteinrichtung 7 zugeordnet.

Das Rakelsystem 4 ist vorzugsweise ein Kammerrakel mit je einem in Drehrichtung der Auftragwalze 3 positiv und negativ angestelltem Rakelblatt. Das Rakelsystem 4 ist mit wenigstens einer Zuführung 27 und wenigstens einer Abführung 28 für die Versorgung mit einem flüssigen Medium ausgebildet. Bevorzugt ist als flüssiges Medium Lack, Druckfarbe wie Flexodruckfarbe und/oder ein Reinigungsfluid verarbeitbar. Die Zuführung 27 sowie die Abführung 28 sind in einem Leitungskreislauf mit wenigstens einem Pumpensystem für die Lack-, Farb- bzw. Reinigungsfluidversorgung integriert.

Das Rakelsystem 4 ist an mindestens einem ersten Drehgelenk 8 schwenkbar in Richtung der benachbarten, vorzugsweise als Rasterwalze ausgebildeten, Auftragwalze 3 angeordnet. Das erste Drehgelenk 8 ist gestellfest angeordnet und an diesem ist eine Koppel 9 angelenkt. Die Koppel 9 weist endseitig vom Rakelsystem 4 entfernt ein zweites Drehgelenk 10 auf, an dem ein gestellfest angeordnetes Dämpfungssystem 22 angelenkt ist.

In einer weiteren Ausbildung weist die Koppel 9 endseitig ein drittes Drehgelenk 11 auf, an dem eine gestellfest angeordnete Betätigungseinrichtung 21, z.B. ein Arbeitszylinder, angeordnet ist. Die Betätigungseinrichtung 21 dient dem Anund Abstellen des Rakelsystem 4 und erzeugt eine konstante Anstellkraft am Rakelsystem 4, einschließlich einer selbsttätigen Nachstellung bei Verschleiß der Rakelblätter und/oder der Auftragwalze 3.

In einer Weiterbildung ist in einem der vorher beschriebenen Drehgelenke 10, 11 - gem. Fig. 3 ist es das dritte Drehgelenk 11 - die Betätigungseinrichtung 21 und das Dämpfungssystem 22 angeordnet. Hierbei sind bevorzugt die Funktionen des Dämpfungssystems 22 und der Betätigungseinrichtung 21 in eine Einheit integriert.

Bevorzugt ist das Rakelsystem 4 rückseitig mit einer Halterung 23 fest verbunden, welche mit der Koppel 9 verbunden und am ersten Drehgelenk 8 angelenkt ist. Vorzugsweise sind Koppel 9 und Halterung 23 im Bereich des Drehgelenkes 8 mit einem Langloch ausgebildet. In diesem Langloch ist ein Justierelement 25, z.B. ein Kulissenstein, sowie ein weiteres Justierelement 24, z.B. ein Schraubenelement, angeordnet, um das Rakelsystem 4 zur Auftragwalze 3 bzw. zur Koppel 9/Halterung 23 exakt zu positionieren.

In einer bevorzugten Ausbildung ist das erste Drehgelenk 8 jeweils an der Innenwand eines Seitengestells (A- und B-Seite) beidseitig angeordnet. Analog dazu sind beidseitig die Koppel 9, die Halterung 23 mit Justierelementen 23,24 sowie die Betätigungseinrichtung 21 und das Dämpfungssystem 22 gestellseitig angeordnet. Zumindest die Betätigungseinrichtungen 21 von A- und B-Seite sind dabei synchron betreibbar.

Als Dämpfungssystem 22 ist beispielsweise ein Öldruck-Stoßdämpfer und als Betätigungseinrichtung 21 ist ein Luftzylinder einsetzbar.

### [Bezugszeichenliste]

- 1 -: Druckzylinder
- 2 -: Formzylinder
- 3 -: Auftragwalze
- 4 -: Rakelsystem
- 5 -: Förderrichtung
- 6 -: vorgeordnete Bogenleiteinrichtung
- 7 -: nachgeordnete Bogenleiteinrichtung
- 8 -: erstes Drehgelenk
- 9 -: Koppel
- 10 -: zweites Drehgelenk
- 11 -: drittes Drehgelenk
- 12 -: Gummituchzylinder
- 13 -: Plattenzylinder
- 14 -: Druckwerk
- 15 -: erstes Lackwerk
- 16 -: zweites Lackwerk
- 17 -: Transferzylinder
- 18 -: Ausleger
- 19 -: Fördersystem
- 20 -: Trocknereinrichtung
- 21 -: Betätigungseinrichtung
- 22 -: Dämpfungssystem
- 23 -: Halterung
- 24 -: Justierelement
- 25 -: Justierelement
- 26 -: Abführung
- 27 -: Zuführung

## Patentansprüche

1. Einrichtung zum Dosieren eines flüssigen Mediums in einer Druckmaschine, mit zumindest einer mit einem Formzylinder in Kontakt stehenden Auftragwalze und einem zugeordneten, an- und abstellbaren Rakelsystem, wobei dem Rakelsystem eine Farb-/Lack- und/oder Reinigungsfluidversorgung mit einem Pumpensystem zugeordnet ist,
**dadurch gekennzeichnet,**
**dass** das Rakelsystem (4) an mindestens einem ersten gestellfesten Drehgelenk (8) schwenkbar angeordnet ist, dass das Rakelsystem (4) am ersten Drehgelenk (8) mit einer Koppel (9) verbunden ist und dass die Koppel (9) wenigstens ein zweites Drehgelenk (10) aufweist, welches mit einem gestellfesten Dämpfungssystem (22) gekoppelt ist.

2. Einrichtung nach Anspruch 1,
**dadurch gekennzeichnet,**
**dass** die Koppel (9) ein drittes Drehgelenk (11) aufweist, welches mit einer gestellfesten Betätigungseinrichtung (21) zum An- und Abstellen des Rakelsystems (4) gekoppelt ist.

3. Einrichtung nach Anspruch 1,
**dadurch gekennzeichnet,**
**dass** die Funktion der Betätigungseinrichtung (21) in das Dämpfungssystems (22) integiert ist und mittels Drehgelenk (10) an der Koppel (9) angelenkt ist.

4. Einrichtung nach Anspruch 1,
**dadurch gekennzeichnet,**
**dass** eine Halterung (23) mit dem Rakelsystem (4) verbunden ist, an dem ersten Drehgelenk (8) angelenkt und mit der Koppel (9) verbunden ist.

5. Einrichtung nach Anspruch 1,
**dadurch gekennzeichnet,**
**dass** das erste Drehgelenk (8) in einem Langloch mit Justierelementen (24, 25) der Koppel (9) und Halterung (23) angeordnet ist.

## Claims

1. Device for metering a liquid medium in a press, having at least one applicator roll that is in contact with a forme cylinder and an associated doctor system which can be thrown on and off, the doctor system being assigned an ink/varnish and/or cleaning fluid supply with a pump system, **characterized in that** the doctor system (4) is arranged such that it can be pivoted on at least one rotary joint (8) that is fixed to the frame, **in that** the doctor system (4) is connected to the first rotary joint (8) by a coupler (9), and **in that** the coupler (9) has at least one second rotary joint (10), which is coupled to a damping system (22) fixed to the frame.

2. Device according to Claim 1, **characterized in** the coupler (9) has a third rotary joint (11), which is coupled to an actuating device (21), fixed to the frame, for throwing the doctor system (4) on and off.

3. Device according to Claim 1, **characterized in that** the function of the actuating device (21) is integrated into the damping system (22), and is attached to the coupler (9) by means of a rotary joint (10).

4. Device according to Claim 1, **characterized in that** a holder (23) is connected to the doctor system (4), is attached to the first rotary joint (8) and is connected to the coupler (9).

5. Device according to Claim 1, **characterized in that** the first rotary joint (8) is arranged in a slot with adjusting elements (24, 25) for the coupler (9) and holder (23).

## Revendications

1. Dispositif de dosage d'un produit liquide dans une machine d'impression, comprenant au moins un rouleau d'enduction en contact avec un cylindre de forme et un système de racle associé, pouvant être posé et retiré, une alimentation en encre, vernis et/ou fluide de nettoyage avec un système de pompe étant associée au système de racle,
**caractérisé en ce que**
le système de racle (4) est disposé de manière à pouvoir pivoter sur au moins une première articulation tournante (8) fixe par rapport au bâti, **en ce que** le système de racle (4) est connecté, sur la première articulation tournante (8), à une bielle (9) et **en ce que** la bielle (9) présente au moins une deuxième articulation tournante (10), qui est accouplée à un système d'amortissement (22) fixe par rapport au bâti.

2. Dispositif selon la revendication 1,
**caractérisé en ce que**
la bielle (9) présente une troisième articulation tournante (11) qui est accouplée à un dispositif d'actionnement (21) fixe par rapport au bâti, pour la pose et le retrait du système de racle (4).

3. Dispositif selon la revendication 1,
**caractérisé en ce que**
le fonctionnement du dispositif d'actionnement (21) est intégré au système d'amortissement (22) et est articulé au moyen de l'articulation tournante (10) à la bielle (9).

4. Dispositif selon la revendication 1,
**caractérisé en ce**
**qu'**une fixation (23) est connectée au système de racle (4), est articulée à la première articulation tournante (8) et est connectée à la bielle (9).

5. Dispositif selon la revendication 1,
**caractérisé en ce que**
la première articulation tournante (8) est disposée dans un trou oblong avec des éléments d'ajustage (24, 25) de la bielle (9) et de la fixation (23).
